# EUROPÄISCHE PATENTSCHRIFT

(11) **EP 4 177 128 B1**
(45) Veröffentlichungstag und Bekanntmachung des Hinweises auf die Patenterteilung: **27.05.2026**
(21) Anmeldenummer: 21207225.0
(22) Anmeldetag: 09.11.2021
(51) Int. Cl.: B61D 23/02

(54) **FAHRZEUG UMFASSEND EINE ZUSTIEGSANORDNUNG UND VERFAHREN ZUR ÜBERBRÜCKUNG EINES HORIZONTALEN UND/ODER VERTIKALEN ABSTANDES ZWISCHEN EINEM FAHRZEUG UND EINEM GEHWEG ODER EINEM BAHNSTEIG**
VEHICLE COMPRISING AN ACCESS ASSEMBLY AND METHOD FOR BRIDGING A HORIZONTAL AND / OR VERTICAL DISTANCE BETWEEN A VEHICLE AND A WALKWAY OR PLATFORM
VÉHICULE COMPRENANT UN DISPOSITIF D'EMBARQUEMENT ET PROCÉDÉ DE FRANCHISSEMENT D'UNE DISTANCE HORIZONTALE ET/OU VERTICALE ENTRE UN VÉHICULE ET UNE PASSERELLE OU UN QUAI

(43) Veröffentlichungstag der Anmeldung: 10.05.2023
(73) Patentinhaber: Stadler Rail AG, 9565 Bussnang (CH)
(72) Erfinder: HUBER, Philipp, 8500 Frauenfeld (CH); RANDELLI, Mario, 9444 Diepoldsau (CH); LOMBARDO, Ernesto, 8570 Weinfelden (CH); ZIMMERMANN, Michael, 8400 Winterthur (CH)
(74) Vertreter: Hepp Wenger Ryffel AG

(56) Entgegenhaltungen:
- EP-A1- 2 781 424
- GB-A- 2 322 353
- KR-B1- 100 836 204
- US-A- 4 827 548
- US-A- 5 636 399

## Beschreibung

Die vorliegende Erfindung betrifft ein Fahrzeug umfassend eine Zustiegsanordnung und ein Verfahren zur Überbrückung eines horizontalen und/oder eines vertikalen Abstandes zwischen einem Fahrzeug und einem Gehweg oder einem Bahnsteig.

An Bahn- oder Bussteigen besteht ein Abstand zwischen dem Fahrzeug und dem Bahn- oder Bussteig. Durch den Abstand besteht ein Spalt zwischen dem Fahrzeug und dem Bahn- oder Bussteig. Um das Risiko zu minimieren, dass Passagiere über diesen Spalt stolpern oder fallen wird üblicherweise von dem Fahrzeug ein Trittbrett ausgefahren. Die Passagiere können dann sicher über das Trittbrett in das Fahrzeug gelangen.

Nach dem Stand der Technik werden für diese Aufgabe Schiebetritte eingesetzt. Die Schiebetritte sind dabei meist in Kassetten angeordnet, welche ein Schiebetrittbrett, einen Antrieb und eine Ausfahrmechanik aufweisen. Bei der Anordnung des Schiebetrittbretts in einer Kassette kann das Schiebetrittbrett nur auf einer im Wesentlichen horizontalen Ebene bewegt werden. Es ist somit nicht möglich, das Schiebetrittbrett in einer vertikalen Richtung zu verfahren. Fahrzeuge und insbesondere Schienenfahrzeuge weisen in vielen Fällen Längsträger auf. Die gewünschte Gebrauchsposition des Schiebetrittbretts liegt dabei auf einer Ebene, welche den Längsträger schneidet. Somit muss der Längsträger im Bereich des Schiebetritts geschwächt werden, damit das Schiebetrittbrett an dem Längsträger vorbeifahren kann. Dies sorgt dafür, dass die Längsträger punktuell geschwächt und somit aufwändig berechnet, konstruiert und eingebaut werden müssen.

Es sind auch Schiebetritte bekannt, bei denen die Längsträger der Fahrzeuge im Bereich des Schiebetritts nicht geschwächt werden müssen. Solche Schiebetritte erlauben zwar eine vertikale Bewegung des Schiebetrittbretts und somit eine Positionierung des Schiebetrittbretts in verschiedenen Höhen, diese Schiebetritte weisen aber eine komplexe Mechanik auf und benötigen viel Bauraum. Eine komplexe Mechanik ist anfällig für Störungen und benötigt viel Pflege und Wartung. Bei einem Fahrzeug und insbesondere einem Schienenfahrzeug haben Störungen weitreichende Folgen. Bei einer Störung eines Schiebetritts einer Schienenfahrzeugtür kann das Schienenfahrzeug seine Fahrt gegebenenfalls nicht fortsetzen. Dies sorgt häufig für Verspätungen, welche sich auf den gesamten Fahrplan ausweiten können. Somit ist es von grosser Wichtigkeit, dass ein Schiebetritt möglichst störungsarm betrieben werden kann. Moderne Fahrzeuge, insbesondere moderne Schienenfahrzeuge müssen barrierefrei begehbar sein, damit auch Personen mit reduzierter Mobilität das Schienenfahrzeug einfach, selbständig und komfortabel betreten können. Dies wird durch Niederflurfahrzeuge ermöglicht. Durch diese Konstruktion als Niederflurfahrzeug ist der Konstruktionsraum, welcher sich zwischen der Zutrittsebene des Fahrzeugs und der Schienenoberkannte befindet, sehr beschränkt. Der beschränkte Konstruktionsraum muss daher effizient und funktional genutzt werden. Ein Schiebetritt kann somit nur in dem Raum zwischen der Zutrittsebene und der Schienenoberkannte angeordnet sein. Ein Schiebetritt weist daher vorteilhafterweise eine möglichst kompakte Bauart auf.

EP2998182 offenbart eine Zustiegsanordnung, bei der das Schiebetrittbrett auf einer im Wesentlichen horizontalen Ebene verfahren wird und beabstandet unterhalb des Fussbodens des Schienenfahrzeugs angeordnet ist. Das Schiebetrittbrett kann somit den Fussboden des Schienenfahrzeugs mit dem Bahnsteig nicht auf einer Ebene verbinden, ohne dass der Längsträger des Schienenfahrzeugs geschwächt wird.

US3887217 offenbart eine Zustiegsanordnung, welche sowohl horizontal als auch vertikal verfahren werden kann. Die Zustiegsanordnung weist allerdings eine komplexe, filigrane Mechanik auf. Die Mechanik ist somit störanfällig und wartungsintensiv. Ausserdem benötigt eine derartige Zustiegsanordnung viel Bauraum.

US2006163836 offenbart eine Zustiegsanordnung, bei der das Schiebetrittbrett sowohl horizontal als auch vertikal verfahren werden kann. Der Antrieb des Schiebetrittbretts mittels Seilzügen ist ausserdem sehr filigran und damit störungsanfällig.

US4536004 offenbart eine Zustiegsanordnung, bei der das Schiebetrittbrett mit einer horizontalen und einer vertikalen Komponente verfahren werden kann. Durch die lineare Ausfahrbewegung des Schiebetrittbretts ist der benötigte vertikale Bauraum in Relation zur Höhendifferenz des Schiebetrittbretts zwischen der Gebrauchsposition und der Fahrposition gross. Zusätzlich ist die horizontale Reichweite des Schiebetrittbretts begrenzt. Weiterhin besteht ein direkter Zusammenhang zwischen der horizontalen und der vertikalen Verschiebung des Schiebetrittbretts. Somit ist die horizontale Verschiebung direkt an die vertikale Verschiebung gekoppelt.

US5636399 offenbart eine Zustiegsanordnung für den Zustieg zu einem Fahrzeug. Die Zustiegsanordnung umfasst ein Schiebetrittbrett, eine Kassette, eine Führungseinrichtung mit zwei Führungsnuten sowie Führungselemente, welche mit dem Schiebetrittbrett verbunden sind und in den Führungsnuten geführt sind.

US4827548 offenbart ein Schiebetrittbrett für den Zugang zu einem Fahrzeug. Das Schiebetrittbrett ist in einer Kassette angeordnet und kann aus dieser Kassette ausgefahren werden. Die Kassette umfasst auf jeder Seite eine Führungsnut für Führungselemente des Schiebetrittbretts und eine Führungsnut für eine Laufvorrichtung.

Es ist daher die Aufgabe der Erfindung die Nachteile des Stands der Technik zu überwinden. Insbesondere ist es die Aufgabe der Erfindung, ein Fahrzeug und ein Verfahren zu schaffen, welche eine Überbrückung eines Spaltes sicher und unkompliziert ermöglichen, ohne die Fahrzeugstruktur zu schwächen.

Die Aufgabe wird durch ein Schienenfahrzeug umfassend eine Zustiegsanordnung und ein Verfahren zur Überbrückung eines horizontalen und/oder vertikalen Abstandes zwischen einem Fahrzeug und einem Gehweg oder einem Bahnsteig gemäss den unabhängigen Patentansprüchen gelöst.

Insbesondere wird die Aufgabe durch eine ein Fahrzeug, insbesondere ein Schienenfahrzeug gelöst. Das Fahrzeug umfasst eine Zustiegsanordnung und einen Wagenkasten. Die Zustiegsanordnung umfasst ein Schiebetrittbrett sowie eine Kassette, welche eine Austrittsseite für das Schiebetrittbrett sowie eine Verbindungsseite aufweist. Ferner umfasst die Zustiegsanordnung eine Führungseinrichtung, welche zwei Führungsnuten umfasst, sowie Führungselemente, insbesondere Führungsrollen, welche mit dem Schiebtrittbrett verbunden sind und in den Führungsnuten geführt sind. Führungselemente können beispielsweise Stifte oder andere im Wesentlichen zylinderförmige oder kugelförmige Bauteile sein. Die Zustiegsanordnung weist eine Fahrposition auf, in der sich das Schiebetrittbrett in der Kassette befindet. Die Zustiegsanordnung weiss ferner eine Gebrauchsposition auf, in der sich das Schiebetrittbrett zumindest teilweise ausserhalb der Kassette befindet. Die Führungsnuten weisen jeweils einen ersten **Ab**schnitt, einen zweiten Abschnitt und einen dritten Abschnitt auf, wobei sich der erste Abschnitt näher an der Austrittsseite für das Schiebetrittbrett befindet als der zweite Abschnitt und der dritte Abschnitt. Der erste Abschnitt und der dritte **Ab**schnitt verlaufen im Wesentlichen parallel zur Verbindungsseite. Der zweite Abschnitt verbindet den ersten Abschnitt mit dem dritten Abschnitt und der erste Abschnitt weist einen grösseren Abstand zur Verbindungsseite auf als der dritte Abschnitt.

Eine derartige Zustiegsanordnung mit einer Kassette führt dazu, dass die gesamte Anordnung kompakt und stabil ist. Sie ist robust und kann einfach transportiert und eingebaut werden. Durch die Anordnung der Abschnitte ist gewährleitet, dass das Schiebetrittbrett in der Gebrauchsposition tiefer angeordnet ist als in der Fahrposition.

Mit der Verbindungsseite ist die Kassette mit einem anderen Bauteil, insbesondere mit einem Wagenkasten eines Fahrzeugs, verbindbar. Im Rahmen der Erfindung bedeutet Verbindungsseite, dass diese Seite zum Wagenkasten hin gerichtet ist und an diesen angrenzt. Die eigentlichen Verbindungsmittel können direkt an der Verbindungsseite angebracht sein, sie können alternativ jedoch auch seitlich und/oder hinter der Kassette angeordnet sein.

Die Seitenwände sowie der Deckel, der sich an der Verbindungsseite befindet, und der Boden der Kassette können auch Verstrebungen und Versteifungen aufweisen. Es ist möglich, dass die Kassette mehrere Deckel und/oder Bodenteile aufweist. So können die Führungsnuten der Führungseinrichtung zur Wartung oder Instandsetzung separat freigelegt werden, indem ein Deckel und/oder Bodenteil entfernt wird. So kann bei der Wartung oder Instandsetzung bevorzugt nur ein Deckel und/oder Bodenteil entfernt werden und es muss nicht die gesamte Kassette geöffnet werden.

Die Kassette sowie das Schiebetrittbrett können im Wesentlichen aus Aluminium gefertigt sein. Aluminium ist gut zu verarbeiten, leicht und korrosionsarm. Selbstverständlich ist es auch möglich, dass die Kassette und das Schiebetrittbrett Stahl, Kunststoff oder einen Verbundwerkstoff umfassen. Die Trittfläche des Schiebetrittbretts ist bevorzugt mit einem rutschhemmenden Material ausgestattet. So kann die Trittfläche des Schiebetrittbretts mit rutschhemmenden Folien beklebt sein. Rutschhemmendes Material kann auch in anderer Weise auf das Schiebetrittbrett aufgebracht sein. Es ist auch möglich, dass das Material des Schiebetrittbretts an sich durch Aufrauen oder eine andere Oberflächenbehandlung rutschhemmend ausgestattet sind. Die rutschhemmende Eigenschaft kann ausserdem hergestellt werden, indem in die Trittfläche eine Vielzahl von Bohrungen oder Stanzungen eingearbeitet werden. Die Führungselemente können aus Aluminium, Stahl, Kunststoff oder einem Verbundwerkstoff hergestellt sein. Bevorzugt sind die Laufrollen aus einem verschleissarmen Stahl, beispielsweise X90CrMoV18 hergestellt. Durch die enorme Robustheit des Materials wird eine lange Lebensdauer der Laufrollen und somit der Zustiegsanordnung gewährleistet. Dies sorgt dafür, dass das Fahrzeug bzw. Schienenfahrzeug selten gewartet oder instandgesetzt werden muss. Somit ist die Zustiegsanordnung sehr robust und zuverlässig. Die Führungeinrichtung mit den Führungsnuten kann aus Stahl, Aluminium oder einem Verbundwerkstoff hergestellt sein. Bevorzugt ist auch die Führungseinrichtung aus dem Stahl X90CrMoV18 gefertigt. Dies sorgt für eine robuste Führungseinrichtung. Durch die einfache Bauart der Zustiegsanordnung aus dem robusten, verschleissarmen Materialen wird eine Robustheit der Zustiegsanordnung gewährleistet. Dies sorgt für eine lange Lebensdauer der Zustiegsanordnung. Ausserdem sorgt dies dafür, dass die Zustiegsanordnung selten gewartet werden muss und schnell instandgesetzt werden kann. Dadurch wird gewährleistet, dass das Fahrzeug bzw. Schienenfahrzeug, an dem die Zustiegsanordnung installiert ist, äusserst zuverlässig betrieben werden kann. Die Führungselemente sind reibungsarm gelagert. Vorzugsweise sind die Führungselemente mittels eines Nadellagers gelagert. Nadellager sind äusserst kompakt und robust. Somit tragen die Nadellager zu der kompakten Bauform und der Robustheit der Zustiegsanordnung bei. Es ist selbstverständlich möglich, dass die Führungselemente mit Kugellagern gelagert werden. Auch andere Formen von Wälzlagern, beispielsweise Kegelrollenlager, sind selberverständlich möglich. Auch sämtliche andere Arten von Lagern sind denkbar.

Die Zustiegsanordnung weist eine Höhenausdehnung, eine Tiefenausdehnung und eine Breitenausdehnung auf, wobei die Tiefenausdehnung entlang der Ausfahrrichtung des Schiebetrittbretts verläuft und die Breitenausdehnung entlang der Verbindungsfläche senkrecht zur Ausfahrrichtung verläuft. Die Breitenausdehnung beträgt im Wesentlichen zwischen 80 cm und 220 cm, bevorzugt zwischen 100cm und 200 cm, insbesondere bevorzugt im Wesentlichen 180 cm. Die Höhenausdehnung beträgt zwischen im Wesentlichen 5 cm und 20 cm, bevorzugt im Wesentlichen 16 cm. Die Tiefenausdehnung beträgt im Wesentlichen zwischen 50 cm und 200 cm, bevorzugt im Wesentlichen 128 cm.

Erfindungsgemäß weist der zweite Abschnitt der Führungsnuten einen ersten Unterabschnitt und einen zweiten Unterabschnitt auf, wobei der erste Unterabschnitt und der zweite Unterabschnitt gegenläufige Krümmungen aufweisen. Durch die gekrümmte Ausbildung des ersten Unterabschnitts und des zweiten Unterabschnitts erfolgt die Bewegung von der Fahrposition in die Gebrauchsposition und von der Gebrauchsposition in die Fahrposition ohne plötzliche, unvermittelte Richtungsänderung. Dadurch werden die Kräfte, die bei dem Verfahren des Schiebetrittbretts auf die Zustiegsanordnung wirken, minimiert. Ausserdem werden durch die schonenden Bewegungen die Schallemissionen bei der Ein- und Ausfahrbewegung minimiert. Dies steigert den Komfort der Benutzer der Zustiegsanordnung und des Fahrzeugs. Insbesondere verläuft der zweite Abschnitt S-förmig. Dadurch gibt es keine plötzlichen, unvermittelten Richtungsänderungen bei dem Ein- oder Ausfahren des Schiebetrittbretts. Somit ist der Ein- und Ausfahrvorgang lärmemissionsarm und materialschonend.

Die Zustiegsanordnung kann eine Hebelverbindung sowie eine Laufvorrichtung umfassen, wobei die Hebelverbindung die Laufvorrichtung mit dem Schiebetrittbrett mechanisch verbindet. Die Laufvorrichtung kann insbesondere Laufrollen aufweisen, die in den Führungsnuten führbar sind. Die Laufrollen der Laufvorrichtung können bevorzugt in der Fahrposition und in der Gebrauchsposition in dem dritten Abschnitt der Führungsnuten angeordnet sein.

Die Hebelverbindung, welche die Laufvorrichtung mit dem Schiebetrittbrett mechanisch verbindet, sorgt dafür, dass die Laufrollen sowohl in der Fahrposition als auch in der Gebrauchsposition in dem dritten Abschnitt der Führungsnuten verbleiben und überträgt die Kraft in optimaler Weise.

Dadurch, dass sowohl die Laufrollen als auch die Führungselemente in den Führungsnuten angeordnet sind, benötigen die Laufrollen keine separaten Führungsnuten. Dadurch ist die Zustiegsanordnung einfach aufgebaut. Die Führung der Führungselemente und der Laufrollen in derselben Nut ermöglicht ausserdem eine äusserst kompakte Bauart. Die permanente Anordnung der Laufrollen in dem dritten Abschnitt der Führungsnuten bewirkt, dass die Laufrollen in einem im Wesentlichen linearen Abschnitt der Führungsnuten bewegt werden. Dies macht die Bewegung der Laufrollen einfach und unkompliziert. Die Laufrollen werden somit äusserst schonend betrieben und können dadurch vorteilhaft dimensioniert werden, was zu der kompakten Bauform der Zustiegsanordnung und der Zuverlässigkeit der Zustiegsanordnung beiträgt.

Die Führungselemente der Zustiegsanordnung können Laufflächen aufweisen, die im Querschnitt an den Aussenseiten der Lauffläche radial grösser ausgebildet sind als zwischen den Aussenseiten der Lauffläche. Durch den Querschnitt der Führungselemente, welche an den Aussenseiten der Lauffläche radial grösser ausgebildet sind als zwischen den Aussenseiten der Lauffläche wird gewährleistet, dass die Führungselemente selbstzentrierend sicher in den Führungsnuten angeordnet sind. Dies trägt zu der Robustheit und Einfachheit der Zustiegsanordnung bei.

Die Laufvorrichtung der Zustiegsanordnung kann durch eine Antriebsvorrichtung antreibbar sein. Die Antriebsvorrichtung kann bevorzugt einen Riemen, insbesondere einen Zahnriemen und/ oder eine Kette umfassen. Bevorzugt weist das Schiebetrittbrett eine Leiste auf, durch welche die Kassette in der Fahrposition im Wesentlichen abdichtbar ist.

Der Antrieb der Laufvorrichtung durch eine Antriebsvorrichtung macht die Benutzung der Zustiegsanordnung durch einen Benutzer besonders komfortabel. Eine Antriebsvorrichtung mit Zahnriemen und/oder Kette ist einfach und effizient. Dass das Schiebetrittbrett eine Leiste aufweist, durch welche die Kassette in der Fahrposition im Wesentlichen abdichtbar ist, sorgt dafür, dass die Kassette mit der Antriebsvorrichtung in der Fahrposition, wenn das Schienenfahrzeug in Fahrt ist, im Wesentlichen verschlossen ist. Dies verhindert, dass Schmutz in die Kassette eindringt. Schmutz in der Zustiegsanordnung mit vielen beweglichen Teilen wäre nachteilig.

Das Schiebetrittbrett kann eine Trittfläche und einen Halteabschnitt umfassen. Der Trittfläche kann im Wesentlichen parallel beabstandet zu dem Halteabschnitt angeordnet sein, wobei der Halteabschnitt näher an der Verbindungsseite angeordnet ist als die Trittfläche.

Dadurch, dass das Schiebetrittbrett eine Trittfläche und einen Halteabschnitt aufweist, kann Das Schiebetrittbrett sicher geführt und optimal positioniert werden. Auch können die beiden Abschnitte jeweils für Ihre Funktion optimiert werden, also beispielsweise rutschhemmend für die Trittfläche und stabil für den Halteabschnitt.

Die Zustiegsanordnung kann jeweils auf beiden Seiten des Schiebetrittbretts zwei Führungselemente aufweisen, wobei die Führungselemente insbesondere ausschliesslich seitlich des Halteabschnittes angeordnet sind.

Durch die Anordnung von zwei Führungselementen auf beiden Seiten des Schiebetrittbretts ist die Zustiegsanordnung sehr einfach aufgebaut. Durch die Anordnung von jeweils genau zwei Führungselementen auf beiden Seiten des Schiebetrittbretts wird die Anzahl von Führungselementen auf ein Minimum begrenzt. Somit ist sind auch weniger Schmiervorrichtungen notwendig. Dadurch wir die Vorrichtung sehr einfach mit wenigen beweglichen Teilen und dadurch kostengünstig. Ausserdem sorgt die Konstruktion mit wenigen beweglichen Teilen dafür, dass die Konstruktion insgesamt wenig anfällig für Fehler und Störungen ist.

Das Fahrzeug umfasst einen Wagenkasten und die Zustiegsanordnung ist im Wesentlichen unterhalb des Wagenkastens angeordnet und grenzt mit der Verbindungsseite an den Wagenkasten an.

Ein Fahrzeug mit einer derartigen Zustiegsanordnung ist sicher und komfortabel zugänglich. Die hohe Zuverlässigkeit der Zustiegsanordnung sorgt ausserdem dafür, dass das Fahrzeug in seiner Gesamtheit zuverlässig und möglichst störungsfrei betrieben werden kann. Es ist möglich, dass die Kassette mittels Flanschen an die Unterseite des Wagenkastens angeflanscht ist. Die Verbindung zwischen den Flanschen und der Kassette und die Verbindung zwischen den Flanschen und dem Wagenkasten können dabei unterschiedlich erfolgen, beispielsweise mittels Schrauben oder durch Schweissen. Auch andere Befestigungsarten sind möglich.

Der Wagenkasten des Fahrzeugs umfasst eine Seitenwand mit einer Seitenwandebene. Das Schiebetrittbrett ragt dann in der Gebrauchsposition unterhalb des Wagenkastens aus der Seitenwandebene zumindest teilweise mit der Trittfläche hervor. Dabei ist die Austrittsseite der Kassette von der Seitenwandebene beabstandet.

Die Kassette ist somit unter dem Wagenkasten angebracht. In der Fahrposition befindet sich das Schiebetrittbrett in der Kassette unter dem Wagenkasten. In der Gebrauchsposition ragt das Schiebetrittbrett mit der Trittfläche unter dem Wagenkasten hervor, so dass ein Benutzter in der Gebrauchsposition auf die Trittfläche treten kann, wenn der Benutzer von dem Bahnsteig oder von dem Bussteig in das Schienenfahrzeug oder vom Schienenfahrzeug auf den Bahnsteig oder Bussteig gelangen möchte. Der Halteabschnitt des Schiebetrittbretts ist in der Fahrposition in der Kassette angeordnet. Somit befindet sich ein Teil des Schiebetrittbretts (die Trittfläche) im freien Luftraum, während der Halteabschnitt des Schiebetrittbretts in der Kassette angeordnet ist und das Schiebetrittbrett fixiert.

Der Wagenkasten des Fahrzeugs kann einen Boden mit einem Längsträger umfassen. Der Längsträger ist bevorzugt näher an der Seitenwandebene, aus der das Schiebetrittbrett mit der Trittfläche in der Gebrauchsposition hervorragt, angeordnet als die Kassette. Die Verbindungsseite der Kassette der Zustiegsanordnung kann auf einem höheren Niveau angeordnet sein als die Unterkante des Längsträgers.

Somit fährt das Schiebetrittbrett nicht auf einer Ebene von der Fahrposition in die Gebrauchsposition. Vielmehr wird das Schiebetrittbrett durch den Verlauf der Führungsnuten und die Form des Schiebetrittbretts unterhalb des Längsträgers geführt. Durch diese Anordnung und das Verfahren des Schiebetrittbretts ist eine besonders kompakte Bauart der Zustiegsanordnung möglich.

Der Längsträger des Fahrzeugs kann über seine gesamte Länge einen im Wesentlichen unveränderten Querschnitt aufweisen und insbesondere im Bereich des Schiebetrittbretts im Wesentlichen denselben Querschnitt aufweisen wie neben dem Schiebetrittbrett.

Dadurch ist der Längsträger einfach und kostengünstig zu fertigen und zu montieren.

Die Aufgabe der Erfindung wird ausserdem durch ein Verfahren zur Überbrückung eines horizontalen und/oder vertikalen Abstandes zwischen einem Fahrzeug und einem Gehweg oder Bahnsteig gelöst. Bei dem Verfahren hält ein Fahrzeug wie vorhergehend beschrieben an einem Gehweg oder Bahnsteig an, wobei das Schiebetrittbrett von der Fahrposition in die Gebrauchsposition verfahren wird. Das Verfahren umfasst die folgenden Schritte:
- Führen eines ersten Führungselements von dem dritten Abschnitt in den zweiten Abschnitt, wobei ein zweites Führungselement in dem dritten Abschnitt in Richtung Austrittsseite geführt wird,
- Darauffolgendes Führen des ersten Führungselements von dem zweiten Abschnitt in den ersten Abschnitt, wobei das zweite Führungselement in dem dritten Abschnitt in Richtung Austrittsseite geführt wird,
- Darauffolgendes Führen des zweiten Führungselements von dem dritten Abschnitt in den zweiten Abschnitt, wobei das erste Führungselement in dem ersten Abschnitt in Richtung Austrittsseite geführt wird,
- Darauffolgendes Führen des zweiten Führungselements von dem zweiten Abschnitt in den ersten Abschnitt, wobei das erste Führungselement in dem ersten Abschnitt in Richtung Austrittsseite geführt wird.

Das Verfahren ist einfach, effizient und sicher ausführbar. Durch das Führen der Führungselemente in dem ersten, zweiten und dritten Abschnitt wird das Schiebetrittbrett horizontal und vertikal bewegt.

Das Schiebetrittbrett kann von der Gebrauchsposition in die Fahrposition bewegt werden. Das Verfahren umfasst dabei die folgenden Schritte:
- Führen des zweiten Führungselements von dem ersten Abschnitt in den zweiten Abschnitt, wobei das erste Führungselement in dem ersten Abschnitt weg von der Austrittsseite geführt wird,
- Darauffolgendes Führen des zweiten Führungselements von dem zweiten Abschnitt in den dritten Abschnitt, wobei das erste Führungselement in dem ersten Abschnitt weg von der Austrittsseite geführt wird,
- Darauffolgendes Führen des ersten Führungselements von dem ersten Abschnitt in den zweiten Abschnitt, wobei das zweite Führungselemente in dem dritten Abschnitt weg von der Austrittsseite geführt wird,
- Darauffolgendes Führen des ersten Führungselements von dem zweiten Abschnitt in den dritten Abschnitt, wobei das zweite Führungselement in dem dritten Abschnitt weg von der Austrittsseite geführt wird.

Auf diese Weise lässt dich das Schiebetrittbrett schnell und effizient wieder in die Fahrposition bringen.

Die Bewegung des Schiebetrittbretts von der Gebrauchsposition in die Fahrposition und/oder von der Fahrposition in die Gebrauchsposition kann von der Laufvorrichtung angetrieben werden.

Ein Antrieb des Schiebetrittbretts durch die Laufvorrichtung ist einfach, schnell und sicher.

Die Erfindung wird im Folgenden anhand von Figuren näher erläutert.

Hierbei zeigt:
Fig. 1: Eine perspektivische Ansicht einer Zustiegsanordnung ohne Abdeckung,
Fig. 2: Eine perspektivische Ansicht einer Zustiegsanordnung,
Fig. 3: Einen Schnitt durch eine Führungseinrichtung der Zustiegsanordnung in der Fahrposition,
Fig. 4: Einen Schnitt durch die Führungseinrichtung der Zustiegsanordnung in der Gebrauchsposition,
Fig. 5: Einen Ausschnitt eines Schnitts durch ein Fahrzeug mit einer Zustiegsanordnung in der Fahrposition,
Fig. 6: Einen Ausschnitt eines Schnitts durch ein Fahrzeug mit einer Zustiegsanordnung in der Gebrauchsposition,
Fig. 7: Eine perspektivische Ansicht eines Schiebetrittbretts,
Fig. 8: Einen Längsschnitt eines Führungselements,
Fig. **9****:** Einen Schnitt durch eine Führungseinrichtung der Zustiegsanordnung mit Führungsnuten.

Figur 1 zeigt eine perspektivische Ansicht der Zustiegsanordnung 1 ohne Abdeckung in der Gebrauchsposition. In der Gebrauchsposition ist das Schiebetrittbrett 2 bei der Austrittsseite 6 aus der Kassette 5 ausgetreten. Die Trittfläche 3 ist aufgeraut, indem die Trittfläche 3 mit einer Vielzahl von Stanzungen versehen ist. Durch die Stanzungen ergeben sich jeweils Aussparungen sowie ein Bereich um die Aussparungen, der nach oben aus der Ebene der Trittfläche geringfügig herausragt. Dadurch entsteht eine rutschhemmende Oberfläche. Mit den Flanschen 24 ist die Kassette 5 an der Anschlagseite mit dem Wagenkasten (nicht dargestellt) des Schienenfahrzeugs verbunden. Die Führungsanordnung umfasst einen ersten Abschnitt 10, einen zweiten Abschnitt 11 und einen dritten Abschnitt 12. Der zweite Abschnitt 11 umfasst einen ersten Unterabschnitt 13 und einen zweiten Unterabschnitt 14. Das Schiebetrittbrett 2 weist einen Halteabschnitt 4 auf. Die Zustiegsanordnung umfasst ausserdem Führungsnuten 8 sowie eine Antriebsvorrichtung 26 mit zwei Zahnriemen 19. Der Boden der Kassette weist Versteifungen 27 auf, die den Boden gegen Verformungen stabilisieren. Die Verstärkungen 28 innerhalb der Kassette 5 weisen Aussparungen auf. Dadurch ergibt sich eine ausreichende Steifigkeit bei einem geringen Gewicht. Die Verstärkungen 28 innerhalb der Kassette tragen zur Stabilität des Bodens und des Deckels bei. Somit ist die Zustiegsanordnung 1 auch im uneingebauten Zustand äusserst widerstandsfähig uns stabil. Dadurch hält die Zustiegsanordnung 1 auch anspruchsvollen Bedingungen im Transport und in der Produktion stand.

Figur 2 zeigt eine perspektivische Ansicht der Zustiegsanordnung 1. Die Kassette 5 umfasst auf der Verbindungsseite 7 Versteifungen 27, die die Verbindungsseite 7 der Kassette versteifen und stabilisieren. Die Zustiegsanordnung 1 weist ausserdem Verstärkungen 28 auf, welche die Zustiegsanordnung 1 stabilisieren und verstärken. Die Verstärkungen 28 weisen Aussparungen auf. Dadurch sind die Verstärkungen bei ausreichender Stabilität leicht. Ferner weisst die Zustiegsanordnung 1 einen Stecker 29 auf, mittels der die Antriebsvorrichtung (nicht dargestellt) der Zustiegsanordnung 1 ansteuerbar ist. In dieser Position ist die Zustiegsanordnung 1 in der Fahrposition. Das Schiebetrittbrett 2 befindet sich somit in der Kassette 5. Die Zustiegsanordnung 1 wird von der Fahrposition in die Gebrauchsposition gebracht, in dem das Schiebetrittbrett 2 aus der Austrittsseite 6 der Kassette 5 austritt. Die Zustiegsanordnung 1 umfasst ferner einen Stecker 29, durch den die Antriebsvorrichtung 26 ansteuerbar ist.

Die Zustiegsanordnung 1 ist in der Fahrposition im Wesentlichen quaderförmig ausgebildet und weisst eine Breitenausdehnung, eine Höhenausdehnung und eine Tiefenausdehnung auf, wobei die Tiefenausdehnung entlang der Ausfahrrichtung des Schiebetrittbretts verläuft und die Breitenausdehnung entlang der Verbindungsfläche senkrecht zur Ausfahrrichtung verläuft. Die Breitenausdehnung der Zustiegsanordnung 1 beträgt im Wesentlichen 180 cm, die Höhenausdehnung der Zustiegsanordnung 1 beträgt im Wesentlichen 16 cm und die Tiefenausdehnung der Zustiegsanordnung 1 beträgt im Wesentlichen 128 cm.

Figur 3 zeigt einen Schnitt durch die Führungseinrichtung 1 in der Fahrposition. Das Schiebetrittbrett 2 befindet sich dabei in der Kassette 5. Das Schiebetrittbrett 2 umfasst eine Trittfläche 3 sowie einen Halteabschnitt 4. Die Führungsnuten 8 umfassen einen ersten Abschnitt 10, einen zweiten Abschnitt 11 und einen dritten Abschnitt 12. Der zweite Abschnitt 11 umfasst einen ersten Unterabschnitt 13 und einen zweiten Unterabschnitt 14. Der erste Unterabschnitt 13 und der zweite Unterabschnitt 14 weisen gegenläufige Krümmungen auf. Dadurch ist der zweite Abschnitt 11 im Wesentlichen S-förmig geformt.

Die Trittfläche 3 ist im Wesentlichen parallel beabstandet zu dem Halteabschnitt 4 angeordnet, wobei der Halteabschnitt 4 näher an der Verbindungsseite 7 angeordnet ist als die Trittfläche 3.

Die aufgeraute Trittfläche 3 des Schiebetrittbretts 2 ist vollständig in die Kassette 5 eingefahren und befindet sich in dem Bereich des ersten Abschnitts 10 der Führungsnuten 8. Auch der Halteabschnitt 4 befindet sich vollständig in der Kassette 5, und zwar im Bereich des dritten Abschnitts 12 der Führungsnuten 8. In der Fahrposition, in der sich die Führungseinrichtung in diesem Zustand befindet, befindet sich die Laufvorrichtung 16 mit den Laufrollen 17 im dritten Abschnitt 12 der Führungsnuten 8. Die Laufvorrichtung 16 ist durch eine Hebelverbindung 15 mit dem Schiebetrittbrett 2 verbunden. Die Kassette 5 weist eine Verbindungsseite 7 auf, an der die Kassette 5 an das Fahrzeug verbindbarbar ist. Vorzugsweise wird die Kassette 5 mittels Flanschen 24 mit dem Fahrzeug verbunden. Die Leiste 20 dichtet zumindest einen Teil der Kassette 5 in der Fahrposition im Wesentlichen ab. Dadurch wird im Wesentlichen verhindert, dass während der Fahrt des Fahrzeugs aufgewirbelter Schmutz oder Wasser in die Kassette 5 eindringen kann. Dies sorgt für eine hohe Zuverlässigkeit und Langlebigkeit der Zustiegsanordnung 1. Ausserdem ist die Zustiegsanordnung 1 dadurch wartungsarm. Bevorzugt umfasst die Zustiegsanordnung Stahl, Aluminium oder einem Verbundwerkstoff. Bevorzugt ist die Führungseinrichtung aus dem Stahl X90CrMoV18 gefertigt. Auch die Führungselemente 9 und die Laufrollen 17 sind bevorzugt aus dem Stahl X90CrMoV18 gefertigt. Die Hebelverbindung 15 sowie die Laufvorrichtung 16 können aus Stahl, Aluminium oder Kunststoff hergestellt sein. Die Hebelverbindung 17 sowie die Laufvorrichtung können auch aus anderen robuste Materialien wie beispielsweise kohlenstofffaserverstärktem Kunststoff hergestellt sein.

Figur 4 zeigt einen Schnitt durch die Führungseinrichtung der Zustiegsanordnung 1 in der Gebrauchsposition. Aus der Austrittsseite 6 ragt das Schiebetrittbrett in der Gebrauchsposition im Wesentlichen um 50 cm heraus. Die Führungsnuten 8 weisen einen ersten Abschnitt 10, einen zweiten Abschnitt 11 und einen dritten Abschnitt 12 auf. Der zweite Abschnitt 11 umfasst einen ersten Unterabschnitt 13 und einen zweiten Unterabschnitt 14. Der erste Unterabschnitt 13 und der zweite Unterabschnitt 14 weisen gegenläufige Krümmungen auf. Vorzugsweise ist der zweite Abschnitt 11 mit dem ersten Unterabschnitt 13 und dem zweiten Unterabschnitt 14 S-förmig ausgebildet. Die Kassette 5 weist eine Verbindungsseite 7 auf, an der die Kassette mit dem Fahrzeug (nicht dargestellt) verbindbar ist. Die Leiste 20 dichtet zumindest einen Teil der Kassette 5 in der Fahrposition im Wesentlichen ab. Dadurch wird im Wesentlichen verhindert, dass während der Fahrt des Fahrzeugs aufgewirbelter Schmutz oder Wasser in die Kassette 5 eindringen kann. Dies sorgt für eine hohe Zuverlässigkeit und Langlebigkeit der Zustiegsanordnung 1. Ausserdem ist die Zustiegsanordnung 1 dadurch wartungsarm. Das Schiebetrittbrett 2 umfasst eine Trittfläche 3 und einen Halteabschnitt 4, wobei die Trittfläche 3 im Wesentlichen parallel beabstandet zu dem Halteabschnitt 4 angeordnet ist, wobei der Halteabschnitt 4 näher an der Verbindungsseite 7 angeordnet ist als die Trittfläche 3.

In dieser Position ist das Schiebetrittbrett 2 auf der Austrittsseite 6 der Kassette 5 ausgetreten. Die aufgeraute Trittfläche 3 befindet sich ausserhalb der Kassette 5. Die Leiste 20 dichtet zumindest einen Teil der Kassette 5 in der Gebrauchsposition nicht ab. Der Halteabschnitt 4 des Schiebetrittbretts 2 mit den Führungselemente 9 befindet sich in der Gebrauchsposition in dem ersten Abschnitt 10 der Führungsnuten 8. Die Laufvorrichtung 16 mit den Laufrollen 17, welche mit einer Hebelverbindung 15 mit dem Schiebetrittbrett 2 verbunden ist, befindet sich in dem dritten Abschnitt 12 der Führungsnuten 8. Die Laufvorrichtung 16 wird durch einen Zahnriemen 19 angetrieben. Durch die Hebelverbindung 15 wird die Bewegung auf das Schiebetrittbrett 2 übertragen. Die Zustiegsanordnung 1 und insbesondere die Führungseinrichtung mit den Führungsnuten 8 und den Führungselementen 9 sowie den Laufrollen 17 sind bevorzugt aus einem robusten und günstigen Material wie beispielsweise Stahl gefertigt. Auch Aluminium, Kunststoffe oder ein Verbundwerkstoff wie Kohlenstofffaserverstärker Kunststoff sind grundsätzlich als Materialien geeignet. Es ist selbstverständlich möglich, dass andere Materialien eingesetzt werden. Die Leiste 20 kann beispielsweise eine Gummidichtung aufweisen, um die Dichtigkeit der Kassette 5 in der Fahrposition zu gewährleisten. Es ist auch möglich, dass an der Kassette 5 komplementär zur Leiste 20 eine Gummidichtung angeordnet ist, um die Dichtigkeit der Kassette 5 in der Fahrposition zu gewährleisten.

Figur 5 zeigt einen Ausschnitt eines Schnitts durch ein Fahrzeug mit einer Zustiegsanordnung 1 in der Fahrposition. Die Zustiegsanordnung 1 befindet sich in der Fahrposition unter dem Wagenkasten 21 eines Fahrzeugs 25. Die Zustiegsanordnung ist mit der Verbindungsseite 7 der Kassette 5 mit dem Wagenkasten 21 des Fahrzeugs 25 verbunden. Der Wagenkasten 21 des Fahrzeugs 25 weist eine Seitenwand 22 mit einer Seitenwandebene auf. In der Fahrposition befindet sich das Schiebetrittbrett (nicht dargestellt) komplett unterhalb des Wagenkastens 21 des Fahrzeugs 25. In der Gebrauchsposition ragt das Schiebetrittbrett (nicht dargestellt) unterhalb des Wagenkastens 21 des Fahrzeugs 25 zumindest teilweise mit der Trittfläche (nicht dargestellt) aus der Seitenwandebene der Seitenwand 22 hervor. Die Austrittsseite 6 der Kassette 5 der Zustiegsanordnung 1 ist von der Seitenwandebene 22 beabstandet. Die Oberkante der Kassette 5 ist auf einem höheren Niveau angeordnet als die Unterkante des Längsträgers 23. Bei der Bewegung von der Fahrposition in die Gebrauchsposition unterfährt das Schiebetrittbrett 2 den Längsträger 23, indem es eine Nickbewegung ausführt.

Figur 6 zeigt einen Ausschnitt eines Schnitts durch ein Fahrzeug 25 mit einer Zustiegsanordnung 1 in der Gebrauchsposition. Das Fahrzeug 25 weist einen Wagenkasten 21 auf. Die Kassette 5 der Zustiegsanordnung 1 ist dabei mit der Verbindungsseite 7 an dem Wagenkasten 21 des Fahrzeugs 25 verbunden. Die Kassette 5 der Zustiegsanordnung ist ausserhalb der Führungsnuten (nicht dargestellt) über Flansche (nicht dargestellt) am Wagenkasten 21 befestigt. Die Austrittsseite 6 der Kassette 5 ist zu der Seitenwand 22 des Wagenkastens 21 gerichtet, an der das Schiebetrittbrett 2 ausfahren soll. Das Fahrzeug 25 mit dem Wagenkasten 21 umfasst einen Längsträger 23. Die Verbindungsseite 7 der Zustiegsanordnung 1 ist auf einem höheren Niveau angeordnet als die Unterkante des Längsträgers 23. Die Kassette 5 und der Längsträger 23 überlappen somit zumindest teilweise. Bei der Bewegung von der Fahrposition in die Gebrauchsposition unterfährt das Schiebetrittbrett 2 den Längsträger 23, indem es eine Nickbewegung ausführt.

In der Gebrauchsposition ragt das Schiebetrittbrett 2 unterhalb des Wagenkastens 21 des Fahrzeugs 25 um im Wesentlichen 50 cm mit der Trittfläche 3 aus der Seitenwandebene der Seitenwand 22 hervor. Die Austrittsseite 6 der Kassette 5 der Zustiegsanordnung 1 ist von der Seitenwandebene 22 beabstandet. Aus der Seitenwandebene der Seitenwand 22 des Wagenkastens 21 des Fahrzeugs 25 ragt das Schiebetrittbrett 2 mit der Trittfläche 3 in der Gebrauchsposition um im Wesentlichen 20 cm heraus.

Figur 7 zeigt ein Schiebetrittbrett 2 der Zustiegsanordnung 1 in einer perspektivischen Ansicht. Das Schiebetrittbrett 2 weist einen Halteabschnitt 4 sowie eine Trittfläche 3 auf. Der Halteabschnitt 4 sowie die Trittfläche 3 sind dabei im Wesentlichen parallel beabstandet ausgebildet. Die Trittfläche 3 ist durch eine Vielzahl von Stanzungen aufgeraut. Durch die Stanzungen ergeben sich jeweils Aussparungen sowie ein Bereich um die Aussparungen, der nach oben aus der Ebene der Trittfläche herausragt. Dadurch entsteht eine rutschhemmende Oberfläche. Es ist möglich, dass die Trittfläche 3 zusätzlich zu den Stanzungen mit einer rutschfesten Folie beklebt ist. Ausserdem weist das Schiebetrittbrett 2 eine Leiste 20 auf, die zumindest einen Teil der Kassette 5 abdichtet, wenn sich die Zustiegsanordnung (nicht dargestellt) in der Fahrposition befindet. Die Leiste kann aus Stahl, Aluminium oder Kunststoff sein. Die Leiste kann auch eine Dichtung, beispielsweise eine Gummidichtung umfassen, die die Abdichtung der Kassette 5 verbessert. So wird verhindert, dass aufgewirbelter Schmutz oder aufgewirbeltes Wasser in die Kassette 5 der Zustiegsanordnung (nicht dargestellt) eindringen kann. Das Schiebetrittbrett 2 weisst Führungselemente 9 auf. Die Führungselemente 9 sind an dem Halteabschnitt 4 des Schiebetrittbretts 2 angeordnet und im Bereich des Halteabschnitts 4 gelagert. Als Lager kommen bevorzugt Nadellager zum Einsatz. Nadellager sind äusserst robust und kompakt. Auch andere Lager, beispielsweise Kugellager oder Rollenlager, können zum Einsatz kommen. Das Schiebetrittbrett 2 ist mit einer Hebelverbindung (nicht dargestellt) mit der Laufvorrichtung (nicht dargestellt) verbunden.

Figur 8 zeigt einen Längsschnitt durch ein Führungselement 9 der Zustiegsanordnung 1. Das Führungselement 9 weist eine Lauffläche 18 auf. Die Lauffläche 18 ist an den Laufflächenaussenseiten 30 radial stärker ausgebildet als zwischen den Aussenseiten der Lauffläche. Dies sorgt für einen sicheren, selbstzentrierenden und ruhigen Lauf der Führungselemente 9. Die Lauffläche 18 des Führungselements 9 ist auf einem Nadellager 31 gelagert. Nadellager sind äusserst kompakt und robust. Es können auch andere Lager, wie Kugellager oder Rollenlager zum Einsatz kommen. Die Schmierung der Nadellager 31 erfolgt über einen zentral im Rollenkörper angeordneten Schmiernippel (nicht dargestellt). Dadurch ist das Führungselement 9 wartungsarm. Ausserdem wird dadurch ein akustisch ruhiger und störungsfreier Lauf der Führungselemente 9 gewährleistet.

Figur 9 zeigt einen Schnitt durch eine Führungseinrichtung der Zustiegsanordnung (1) mit Führungsnuten (8). Die Führungsnuten weisen einen ersten Abschnitt (10), einen zweiten Abschnitt (11) sowie einen dritten Abschnitt (12) auf. Der zweite Abschnitt (11) weist einen ersten Unterabschnitt (13) und einen zweiten Unterabschnitt (14) auf. Die Kassette (5) weist eine Verbindungsseite (7) auf, an der die Kassette (5) mit dem Fahrzeug (nicht dargestellt) verbunden werden kann. Ausserdem weist die Kassette (5) eine Austrittsseite (6) auf, aus der das Schiebetrittbrett (nicht dargestellt) in der Gebrauchsposition ausgetreten ist.

## Patentansprüche

1. Fahrzeug (25), insbesondere ein Schienenfahrzeug, umfassend eine Zustiegsanordnung (1) und einen Wagenkasten (21), wobei die Zustiegsanordnung (1)
- einen Schiebetrittbrett (2),
- eine Kassette (5), welche eine Austrittsseite (6) für das Schiebetrittbrett (2) sowie eine Verbindungsseite (7) aufweist,
- eine Führungseinrichtung, welche zwei Führungsnuten (8) umfasst,
- Führungselemente (9), welche mit dem Schiebtrittbrett (2) verbunden sind und in den Führungsnuten (8) geführt sind, umfasst,
wobei die Zustiegsanordnung (1) eine Fahrposition aufweist, in der sich das Schiebetrittbrett (2) in der Kassette (5) befindet und die Zustiegsanordnung (1) eine Gebrauchsposition aufweist, in der sich das Schiebetrittbrett (2) zumindest teilweise ausserhalb der Kassette (5) befindet, wobei die Führungsnuten (8) jeweils einen ersten Abschnitt (10), einen zweiten Abschnitt (11) und einen dritten Abschnitt (12) umfassen, wobei sich der erste Abschnitt (10) näher an der Austrittsseite (6) für das Schiebetrittbrett (2) befindet als der zweite Abschnitt (11) und der dritte Abschnitt (12), der erste Abschnitt (10) und der dritte Abschnitt (12) im Wesentlichen parallel zur Verbindungsseite (7) verlaufen und der zweite Abschnitt (11) den ersten Abschnitt (10) mit dem dritten Abschnitt (12) verbindet und der erste Abschnitt (10) einen grösseren Abstand zur Verbindungsseite (7) aufweist als der dritte Abschnitt (12), wobei der zweite Abschnitt (11) einen ersten Unterabschnitt (13) und einen zweiten Unterabschnitt (14) aufweist, wobei der erste Unterabschnitt (13) und der zweite Unterabschnitt (14) gegenläufige Krümmungen aufweisen,
**dadurch gekennzeichnet, dass**
die Zustiegsanordnung (1) im Wesentlichen unterhalb des Wagenkastens (21) angeordnet ist und mit der Verbindungsseite (7) an den Wagenkasten (21) angrenzt und der Wagenkasten (21) eine Seitenwand (22) mit einer Seitenwandebene umfasst und das Schiebetrittbrett (2) in der Gebrauchsposition unterhalb des Wagenkastens (21) aus der Seitenwandebene zumindest teilweise mit der Trittfläche (3) hervorragt und die Austrittsseite (6) der Kassette (5) von der Seitenwandebene beabstandet ist.

2. Fahrzeug (25) nach Anspruch 1, **dadurch gekennzeichnet, dass** die Zustiegsanordnung (1) eine Hebelverbindung (15) sowie eine Laufvorrichtung (16) umfasst, wobei die Hebelverbindung (15) die Laufvorrichtung (16) mit dem Schiebetrittbrett (2) mechanisch verbindet, wobei insbesondere die Laufvorrichtung (16) Laufrollen (17) aufweist, welche in den Führungsnuten (8) führbar sind und bevorzugt die Laufrollen (17) der Laufvorrichtung (16) in der Fahrposition und in der Gebrauchsposition in dem dritten Abschnitt (12) der Führungsnuten angeordnet ist.

3. Fahrzeug (25) nach einem der vorhergehenden Ansprüche, **dadurch gekennzeichnet, dass** die Führungselemente (9) der Zustiegsanordnung (1) Laufflächen (18) aufweisen, die im Querschnitt an den Aussenseiten (30) der Lauffläche (18) radial grösser ausgebildet sind als zwischen den Aussenseiten (30) der Lauffläche (18).

4. Fahrzeug (25) nach einem der Ansprüche 2 - 3, **dadurch gekennzeichnet, dass** die Laufvorrichtung (16) der Zustiegsanordnung (1) durch eine Antriebsvorrichtung (26) antreibbar ist und die Antriebsvorrichtung (26) bevorzugt einen Riemen, insbesondere einen Zahnriemen (19) und/ oder eine Kette umfasst und das Schiebetrittbrett (2) bevorzugt eine Leiste (20) umfasst, durch welche zumindest ein Teil der Kassette (5) in der Fahrposition im Wesentlichen abdichtbar ist.

5. Fahrzeug (25) nach einem der vorhergehenden Ansprüche, **dadurch gekennzeichnet, dass** das Schiebetrittbrett (2) der Zustiegsanordnung (1) eine Trittfläche (3) und eine Halteabschnitt (4) umfasst, wobei die Trittfläche (3) im Wesentlichen parallel beabstandet zu dem Halteabschnitt (4) angeordnet ist, wobei der Halteabschnitt (4) näher an der Verbindungsseite (7) angeordnet ist als die Trittfläche (3).

6. Fahrzeug (25) nach einem der vorhergehenden Ansprüche, **dadurch gekennzeichnet, dass** jeweils auf beiden Seiten des Schiebetrittbretts (2) der Zustiegsanordnung (1) zwei Führungselemente (9) angeordnet sind, wobei die Führungselemente (9) insbesondere ausschliesslich seitlich des Halteabschnittes (4) angeordnet sind.

7. Fahrzeug (25) nach einem der vorhergehenden Ansprüche, **dadurch gekennzeichnet, dass** der Wagenkasten (21) einen Boden mit einem Längsträger (23) umfasst, wobei der Längsträger (23) bevorzugt näher an der Seitenwandebene, aus der das Schiebetrittbrett (2) mit der Trittfläche (3) in der Gebrauchsposition hervorragt, angeordnet ist als die Kassette (5), und die Verbindungsseite der Kassette (5) der Zustiegsanordnung (1) auf einem höheren Niveau angeordnet ist als die Unterkante des Längsträgers (23).

8. Fahrzeug (25) nach Anspruch 7, **dadurch gekennzeichnet, dass** der Längsträger (23) über seine gesamte Länge einen im Wesentlichen unveränderten Querschnitt aufweist und insbesondere im Bereich des Schiebetrittbretts (2) im Wesentlichen denselben Querschnitt aufweist wie neben dem Schiebetrittbrett (2).

9. Verfahren zur Überbrückung eines horizontalen und/ oder vertikalen Abstandes zwischen einem Fahrzeug (25) und einem Gehweg oder Bahnsteig, wobei ein Fahrzeug (25) nach einem der vorhergehenden Ansprüche an einem Gehweg oder Bahnsteig anhält, wobei das Schiebetrittbrett (2) von der Fahrposition in die Gebrauchsposition verfahren wird, umfassend die folgenden Schritte:
- Führen eines ersten Führungselements (9) von dem dritten Abschnitt (12) in den zweiten Abschnitt (11), wobei ein zweites Führungselement (9) in dem dritten Abschnitt (12) in Richtung Austrittsseite (7) geführt wird,
- Darauffolgendes Führen des ersten Führungselements (9) von dem zweiten Abschnitt (11) in den ersten Abschnitt (10), wobei das zweite Führungselement (9) in dem dritten Abschnitt (12) in Richtung Austrittsseite (6) geführt wird,
- Darauffolgendes Führen des zweiten Führungselements (9) von dem dritten Abschnitt (12) in den zweiten Abschnitt (11), wobei das erste Führungselement (9) in dem ersten Abschnitt (10) in Richtung Austrittsseite (6) geführt wird,
- Darauffolgendes Führen des zweiten Führungselements (9) von dem zweiten Abschnitt (11) in den ersten Abschnitt (10), wobei das erste Führungselement (9) in dem ersten Abschnitt (10) in Richtung Austrittsseite (6) geführt wird.

10. Verfahren nach Anspruch 9, **dadurch gekennzeichnet, dass** das Bewegen des Schiebetrittbretts (2) von der Gebrauchsposition in die Fahrposition folgende Schritte umfasst:
- Führen des zweiten Führungselements (9) von dem ersten Abschnitt (10) in den zweiten Abschnitt (11), wobei das erste Führungselement (9) in dem ersten Abschnitt (10) weg von der Austrittsseite (6) geführt wird,
- Darauffolgendes Führen des zweiten Führungselements (9) von dem zweiten Abschnitt (11) in den dritten Abschnitt (12), wobei das erste Führungselement (9) in dem ersten Abschnitt (10) weg von der Austrittsseite (6) geführt wird,
- Darauffolgendes Führen des ersten Führungselements (9) von dem ersten Abschnitt (10) in den zweiten Abschnitt (11), wobei das zweite Führungselement (9) in dem dritten Abschnitt (12) weg von der Austrittsseite (6) geführt wird,
- Darauffolgendes Führen des ersten Führungselements e (9) von dem zweiten Abschnitt (11) in den dritten Abschnitt (12), wobei das zweite Führungselement (9) in dem dritten Abschnitt (12) weg von der Austrittsseite (6) geführt wird.

11. Verfahren nach einem der Ansprüche 9 - 10, **dadurch gekennzeichnet, dass** die Bewegung des Schiebetrittbretts (2) von der Gebrauchsposition in die Fahrposition und/oder von der Fahrposition in die Gebrauchsposition von der Laufvorrichtung (16) angetrieben wird.

## Claims

1. Vehicle (25), in particular a rail vehicle, comprising an access arrangement (1) and a car body (21), wherein the access arrangement (1) comprises
- a sliding step (2),
- a cassette (5), which has an exit side (6) for the slidin0g step (2) as well as a connection side (7),
- a guide device, which comprises two guide grooves (8),
- guide elements (9), which are connected to the sliding step (2) and are guided in the guide grooves (8),
wherein the access arrangement (1) has a travel position, in which the sliding step (2) is located in the cassette (5) and the access arrangement (1) has a use position, in which the sliding step (2) is located at least partially outside the cassette (5), wherein the guide grooves (8) each comprise a first section (10), a second section (11) and a third section (12), wherein the first section (10) is located closer to the exit side (6) for the sliding step (2) than the second section (11) and the third section (12), the first section (10) and the third section (12) extend substantially parallel to the connection side (7) and the second section (11) connects the first section (10) with the third section (12) and the first section (10) has a greater distance to the connection side (7) than the third section (12), wherein the second section (11) has a first subsection (13) and a second subsection (14), wherein the first subsection (13) and the second subsection (14) have opposing curvatures,
**characterized in that**
the access arrangement (1) is arranged substantially below the car body (21) and adjoins the car body (21) with the connection side (7) and the car body (21) comprises a side wall (22) with a side wall plane and the sliding step (2) in the use position protrudes at least partially with the tread surface (3) from the side wall plane below the car body (21) and the exit side (6) of the cassette (5) is spaced from the side wall plane.

2. Vehicle (25) according to claim 1, **characterized in that** the access arrangement (1) comprises a lever connection (15) as well as a running device (16), wherein the lever connection (15) mechanically connects the running device (16) with the sliding step (2), wherein in particular the running device (16) has running rollers (17), which are guidable in the guide grooves (8) and preferably the running rollers (17) of the running device (16) are arranged in the travel position and in the use position in the third section (12) of the guide grooves

3. Vehicle (25) according to one of the preceding claims, **characterized in that** the guide elements (9) of the access arrangement (1) have running surfaces (18) which, in cross-section, are formed radially larger on the outer sides (30) of the running surface (18) than between the outer sides (30) of the running surface (18).

4. Vehicle (25) according to one of claims 2 - 3, **characterized in that** the running device (16) of the access arrangement (1) is drivable by a drive device (26) and the drive device (26) preferably comprises a belt, in particular a toothed belt (19) and/or a chain, and the sliding step (2) preferably comprises a strip (20), by means of which at least a part of the cassette (5) is substantially sealable in the travel position

5. Vehicle (25) according to one of the preceding claims, **characterized in that** the sliding step (2) of the access arrangement (1) comprises a tread surface (3) and a holding section (4), wherein the tread surface (3) is arranged substantially parallel and spaced from the holding section (4), wherein the holding section (4) is arranged closer to the connection side (7) than the tread surface (3).

6. Vehicle (25) according to one of the preceding claims, **characterized in that** two guide elements (9) are arranged on each of both sides of the sliding step (2) of the access arrangement (1), wherein the guide elements (9) are in particular arranged exclusively laterally of the holding section (4).

7. Vehicle (25) according to one of the preceding claims, **characterized in that** the car body (21) comprises a floor with a longitudinal beam (23), wherein the longitudinal beam (23) is preferably arranged closer to the side wall plane, from which the sliding step (2) protrudes with the tread surface (3) in the use position, than the cassette (5), and the connection side of the cassette (5) of the access arrangement (1) is arranged at a higher level than the lower edge of the longitudinal beam (23).

8. Vehicle (25) according to claim 7, **characterized in that** the longitudinal beam (23) has a substantially unchanged cross-section over its entire length and in particular has substantially the same cross-section in the area of the sliding step (2) as next to the sliding step (2).

9. Method for bridging a horizontal and/or vertical distance between a vehicle (25) and a pavement or platform, wherein a vehicle (25) according to one of the preceding claims stops at a pavement or platform, wherein the sliding step (2) is moved from the travel position to the use position, comprising the following steps:
- guiding a first guide element (9) from the third section (12) into the second section (11), wherein a second guide element (9) is guided in the third section (12) in the direction of the exit side (7),
- subsequently guiding the first guide element (9) from the second section (11) into the first section (10), wherein the second guide element (9) is guided in the third section (12) in the direction of the exit side (6),
- subsequently guiding the second guide element (9) from the third section (12) into the second section (11), wherein the first guide element (9) is guided in the first section (10) in the direction of the exit side (6),
- subsequently guiding the second guide element (9) from the second section (11) into the first section (10), wherein the first guide element (9) is guided in the first section (10) in the direction of the exit side (6).

10. Method according to claim 9, **characterized in that** the movement of the sliding step (2) from the use position to the travel position comprises the following steps:
- guiding the second guide element (9) from the first section (10) into the second section (11), wherein the first guide element (9) is guided in the first section (10) away from the exit side (6),
- subsequently guiding the second guide element (9) from the second section (11) into the third section (12), wherein the first guide element (9) is guided in the first section (10) away from the exit side (6),
- subsequently guiding the first guide element (9) from the first section (10) into the second section (11), wherein the second guide element (9) is guided in the third section (12) away from the exit side (6),
- subsequently guiding the first guide element (9) from the second section (11) into the third section (12), wherein the second guide element (9) is guided in the third section (12) away from the exit side (6).

11. Method according to one of claims 9 - 10, **characterized in that** the movement of the sliding step (2) from the use position to the travel position and/or from the travel position to the use position is driven by the running device (16).

## Revendications

1. Véhicule (25), en particulier un véhicule ferroviaire, comprenant un agencement d'accès (1) et une caisse de wagon (21), dans lequel l'agencement d'accès (1) comprend
- un marchepied coulissant (2),
- une cassette (5), qui présente un côté de sortie (6) pour le marchepied coulissant (2) ainsi qu'un côté de liaison (7),
- un dispositif de guidage, qui comprend deux rainures de guidage (8),
- des éléments de guidage (9), qui sont reliés au marchepied coulissant (2) et sont guidés dans les rainures de guidage (8),
dans lequel l'agencement d'accès (1) présente une position de marche, dans laquelle le marchepied coulissant (2) se trouve dans la cassette (5) et l'agencement d'accès (1) présente une position d'utilisation, dans laquelle le marchepied coulissant (2) se trouve au moins partiellement à l'extérieur de la cassette (5), dans lequel les rainures de guidage (8) comprennent chacune une première section (10), une deuxième section (11) et une troisième section (12), dans lequel la première section (10) se trouve plus près du côté de sortie (6) pour le marchepied coulissant (2) que la deuxième section (11) et la troisième section (12), la première section (10) et la troisième section (12) s'étendent sensiblement parallèlement au côté de liaison (7) et la deuxième section (11) relie la première section (10) à la troisième section (12) et la première section (10) présente une plus grande distance par rapport au côté de liaison (7) que la troisième section (12), dans lequel la deuxième section (11) présente une première sous-section (13) et une deuxième sous-section (14), dans lequel la première sous-section (13) et la deuxième sous-section (14) présentent des courbures opposées, **caractérisé en ce que** l'agencement d'accès (1) est disposé sensiblement au-dessous de la caisse de wagon (21) et est adjacent à la caisse de wagon (21) par le côté de liaison (7) et la caisse de wagon (21) comprend une paroi latérale (22) avec un plan de paroi latérale et le marchepied coulissant (2) en position d'utilisation fait saillie au moins partiellement avec la surface de marche (3) hors du plan de paroi latérale au-dessous de la caisse de wagon (21) et le côté de sortie (6) de la cassette (5) est espacé du plan de paroi latérale.

2. Véhicule (25) selon la revendication 1, **caractérisé en ce que** l'agencement d'accès (1) comprend une liaison à levier (15) ainsi qu'un dispositif de roulement (16), dans lequel la liaison à levier (15) relie mécaniquement le dispositif de roulement (16) au marchepied coulissant (2), dans lequel en particulier le dispositif de roulement (16) présente des galets de roulement (17), qui peuvent être guidés dans les rainures de guidage (8) et de préférence les galets de roulement (17) du dispositif de roulement (16) sont disposés en position de marche et en position d'utilisation dans la troisième section (12) des rainures de guidage.

3. Véhicule (25) selon l'une des revendications précédentes, **caractérisé en ce que** les éléments de guidage (9) de l'agencement d'accès (1) présentent des surfaces de roulement (18) qui, en section transversale, sont formées radialement plus grandes sur les côtés extérieurs (30) de la surface de roulement (18) qu'entre les côtés extérieurs (30) de la surface de roulement (18).

4. Véhicule (25) selon l'une des revendications 2 à 3, **caractérisé en ce que** le dispositif de roulement (16) de l'agencement d'accès (1) peut être entraîné par un dispositif d'entraînement (26) et le dispositif d'entraînement (26) comprend de préférence une courroie, en particulier une courroie crantée (19) et/ou une chaîne, et le marchepied coulissant (2) comprend de préférence un bandeau (20), au moyen duquel au moins une partie de la cassette (5) peut être rendue sensiblement étanche en position de marche.

5. Véhicule (25) selon l'une des revendications précédentes, **caractérisé en ce que** le marchepied coulissant (2) de l'agencement d'accès (1) comprend une surface de marche (3) et une section de maintien (4), dans lequel la surface de marche (3) est disposée sensiblement parallèlement et espacée de la section de maintien (4), dans lequel la section de maintien (4) est disposée plus près du côté de liaison (7) que la surface de marche (3).

6. Véhicule (25) selon l'une des revendications précédentes, **caractérisé en ce que** deux éléments de guidage (9) sont disposés de chaque côté du marchepied coulissant (2) de l'agencement d'accès (1), dans lequel les éléments de guidage (9) sont en particulier disposés exclusivement latéralement à la section de maintien (4).

7. Véhicule (25) selon l'une des revendications précédentes, **caractérisé en ce que** la caisse de wagon (21) comprend un plancher avec un longeron (23), dans lequel le longeron (23) est de préférence disposé plus près du plan de paroi latérale, duquel le marchepied coulissant (2) fait saillie avec la surface de marche (3) en position d'utilisation, que la cassette (5), et le côté de liaison de la cassette (5) de l'agencement d'accès (1) est disposé à un niveau plus élevé que le bord inférieur du longeron (23).

8. Véhicule (25) selon la revendication 7, **caractérisé en ce que** le longeron (23) présente une section transversale sensiblement inchangée sur toute sa longueur et en particulier présente sensiblement la même section transversale dans la zone du marchepied coulissant (2) qu'à côté du marchepied coulissant (2).

9. Procédé pour franchir une distance horizontale et/ou verticale entre un véhicule (25) et un trottoir ou un quai, dans lequel un véhicule (25) selon l'une des revendications précédentes s'arrête à un trottoir ou un quai, dans lequel le marchepied coulissant (2) est déplacé de la position de marche à la position d'utilisation, comprenant les étapes suivantes:
- guidage d'un premier élément de guidage (9) de la troisième section (12) dans la deuxième section (11), un deuxième élément de guidage (9) étant guidé dans la troisième section (12) en direction du côté de sortie (6),
- guidage subséquent du premier élément de guidage (9) de la deuxième section (11) dans la première section (10), le deuxième élément de guidage (9) étant guidé dans la troisième section (12) en direction du côté de sortie (6),
- guidage subséquent du deuxième élément de guidage (9) de la troisième section (12) dans la deuxième section (11), le premier élément de guidage (9) étant guidé dans la première section (10) en direction du côté de sortie (6),
- guidage subséquent du deuxième élément de guidage (9) de la deuxième section (11) dans la première section (10), le premier élément de guidage (9) étant guidé dans la première section (10) en direction du côté de sortie (6).

10. Procédé selon la revendication 9, **caractérisé en ce que** le déplacement du marchepied coulissant (2) de la position d'utilisation à la position de marche comprend les étapes suivantes:
- guidage du deuxième élément de guidage (9) de la première section (10) dans la deuxième section (11), le premier élément de guidage (9) étant guidé dans la première section (10) à l'opposé du côté de sortie (6),
- guidage subséquent du deuxième élément de guidage (9) de la deuxième section (11) dans la troisième section (12), le premier élément de guidage (9) étant guidé dans la première section (10) à l'opposé du côté de sortie (6),
- guidage subséquent du premier élément de guidage (9) de la première section (10) dans la deuxième section (11), le deuxième élément de guidage (9) étant guidé dans la troisième section (12) à l'opposé du côté de sortie (6),
- guidage subséquent du premier élément de guidage (9) de la deuxième section (11) dans la troisième section (12), le deuxième élément de guidage (9) étant guidé dans la troisième section (12) à l'opposé du côté de sortie (6).

11. Procédé selon l'une des revendications 9 à 10, **caractérisé en ce que** le mouvement du marchepied coulissant (2) de la position d'utilisation à la position de marche et/ou de la position de marche à la position d'utilisation est entraîné par le dispositif de roulement (16).
